# EUROPÄISCHE PATENTSCHRIFT

(11) **EP 1 228 742 B1**
(45) Veröffentlichungstag und Bekanntmachung des Hinweises auf die Patenterteilung: **31.03.2004**
(21) Anmeldenummer: 02001462.7
(22) Anmeldetag: 21.01.2002
(51) Int. Cl.: A61H 15/00

(54) **Einlage für ein Fussbad**
Inlay for a footbath
Inlay pour un bain de pieds

(30) Priorität: 24.01.2001 DE 20101271 U
(43) Veröffentlichungstag der Anmeldung: 07.08.2002
(73) Patentinhaber: WIK Far East Ltd., North Point, Hong Kong (HK)
(72) Erfinder: Hafemann, Klaus, D-45359 Essen (DE)
(74) Vertreter: Schröter & Haverkamp

(56) Entgegenhaltungen:
- DE-A- 2 932 916
- US-A- 5 527 247
- US-A- 5 729 841

## Beschreibung

Die Erfindung betrifft ein Fußbad umfassend eine Wanne und eine in der Wanne befindliche Einlage mit zumindest einer sich bodenseitig abstützenden Fußauflage, auf dessen Oberseite die Füße einer das Fußbad nutzenden Person aufsetzbar und in einem Abstand zum Boden der Wanne des Fußbades gehalten sind, wobei in der Fußauflage eine Vielzahl einzelner Massagerollen insbesondere mit kugelförmigem Habitus, die von der Oberfläche der Fußauflage abragen und über die Fläche der Fußauflage verteilt sind, gelagert sind

Fußbäder dienen zur Behandlung von Füßen einer Person sowohl bei medizinischen Anwendungen als auch zur Pflege oder zur Steigerung des Wohlbefindens. Derartige Fußbäder umfassen eine Wanne, in die eine Einlage eingelegt ist. Die Einlage umfaßt eine oder mehrere Fußauflagen, auf die die Füße aufgesetzt werden. Die Füße werden durch den Einsatz, insbesondere durch die Fußauflage, in einem Abstand vom Boden der Wanne gehalten. Eine in der Wanne des Fußbades eingegebene Flüssigkeit hat dann besonders guten Zugang auch zu der Unterseite der Füße. Zu diesem Zweck kann eine solche Auflage auch Durchbrechungen aufweisen. Ferner kann die Fußauflage mit Massagenoppen oder Massagerollen versehen sein, die bei einer entsprechenden Bewegung des Fußes eine auf die Fußsohle einwirkende Massage ausüben. Zu diesem Zweck müssen die Füße be- und entlastet werden, zweckmäßigerweise sogar geringfügig angehoben und erneut abgesenkt werden. Bei einer Einlage mit einer mit Massagerollen versehenen Fußauflage dienen die Massagerollen dazu, es einer das Fußbad nutzenden Person zu ermöglichen, den in die Wanne auf die Fußauflage eingesetzten Fuß nach vorne und hinten bewegen zu können, ohne diesen - wie bei einem Einsatz von Massagenoppen - anheben zu müssen. Die bei einer lediglich horizontalen Bewegung des auf die Fußauflage mit den Massagerollen aufgesetzten Fußes sich einstellende Massagewirkung wird jedoch nicht als ausreichend empfunden, so dass zusätzlich der Fuß be- und entlastet werden muß, möchte man ihn massieren.

Zur Steigerung der Massagewirkung können solche Fußbäder mit einer sogenannten Whirl-Einrichtung ausgestattet sein, mit der eine Wasserstrahlmassage des Fußes möglich ist.

Die Massage eines Fußes in einem Fußbad kann nicht nur zur Steigerung des Wohlbefindens dienen, sondern insbesondere wird durch derartige Maßnahmen auch die Applikation von in dem Bad enthaltenen Pflege- oder Heilstoffen begünstigt.

Bei den vorbekannten Einlagen für Fußbäder ist es zur Erzielung eines gesteigerten Massageeffektes - wie oben dargelegt - notwendig, dass die Füße be- und entlastet werden, oder angehoben und abgesenkt werden müssen. Über eine längere Zeitdauer ist dies anstrengend und überdies können diese Bewegungen nicht von allen Personen ausgeführt werden.

Ein weiteres Fußbad ist in DE 29 32 916 A1 beschrieben. Bei diesem Fußbad handelt es sich um ein solches, das durch einen Sockel in einen rechten und in einen linken Wannenteil geteilt ist. Jeder Wannenteil dient zur Aufnahme eines Fußes. Auf dem Sockel sind hintereinander zumindest zwei fußbetätigte Massagerollen mit Abstand zueinander angeordnet drehbar gelagert. Die Oberseite der Massagerollen befindet sich oberhalb des Wasserspiegels. Durch diese Anordnung soll erreicht werden, dass die Füße ungehindert durch die Massagevorrichtung gebadet sowie abwechselnd gebadet und massiert werden können. Das Anordnen der Massagerollen oberhalb des Wasserspiegels soll zudem ein Überschwappen des Badewassers beim Betätigen der Massagerollen verhindern. Die Massagerollen sind zentrisch gelagert und weisen jeweils eine Breite auf, die etwa der Breite eines Fußes entspricht. Eine Massagewirkung wird bei der in diesem Dokument beschriebenen Massageeinrichtung dadurch bewirkt, dass eine der beiden Rollen eine konvexe und die andere eine konkave Mantelfläche aufweisen, so dass bei einer Bewegung eines auf die Massagevorrichtung aufgesetzten Fußes quer zur Drehachse der Massagerollen von der einen Rolle ein Massagedruck im Bereich der Fußmitte und von der anderen Massagerolle an den beiden Fußaußenseiten einwirkt. Wie auch in dem zuvor gewürdigten Stand der Technik wird auch bei dieser Massageeinrichtung die sich einstellende Massagewirkung als nicht ausreichend empfunden.

Aus US-A-5 527 247 ist ein Übungsgerät bekannt, an dem insbesondere eine eine sitzende Tätigkeit ausübende Person ihre Beine, insbesondere die unteren Beinbereiche trainieren kann. Dieses Übungsgerät umfaßt einen Rahmen, in dem entlang einer gekrümmten Fläche mehrere breite Rollen drehbar hintereinander gelagert sind. Die Breite der Rollen ist größer als die Breite eines Fußes. Zwei derartige Rahmen sind zweckmäßigerweise in einem einzigen Gestell zusammengeschlossen, damit beide Beine gleichzeitig trainiert werden können. Trainiert werden die Beine durch Anheben und Absenken des Unterschenkels bei ruhendem Oberschenkel, wobei sich die Fußsohlen auf der Oberseite der Rolle entlang bewegen. Zur Steigerung des Trainingseffektes kann das Übungsgerät über elastische Bänder verfügen, gegen deren Rückzugskraft das jeweilige Bein bewegt wird. Gemäß einer möglichen Ausgestaltung dieses Trainingsgerätes können die einzelnen Rollen auch exzentrisch gelagert sein. Diese exzentrische Lagerung hat zwar eine gewisse Stimulation der Füße zur Folge, bedingt jedoch auch, dass mehr Kraft benötigt wird, um den Fuß über die hintereinanderliegenden Rollen zu bewegen. Somit dient diese exzentrische Lagerung gleichfalls zur Erhöhung eines Trainingseffektes. Auch wenn mit diesem vorbekannten Gerät eine Stimulation der Füße grundsätzlich möglich ist, bedarf es jedoch eines relativ hohen Kraftaufwandes, um diese Fußstimulation zu erreichen. Bei diesem vorbekannten Trainingsgerät wirkt die Kraft, mit der ein Fuß sich auf den einzelnen Rollen abstützt einer Drehbewegung entgegen. Überdies handelt es sich bei diesem Gerät nicht um eine Fußwanne, sondern um ein Übungsgerät.

Ausgehend von dem eingangs diskutierten Stand der Technik liegt der Erfindung die Aufgabe zugrunde, eine eingangs genanntes, gattungsgemäßes Fußbad dergestalt weiterzubilden, dass mit diesem eine verbesserte Massagewirkung für die Füße einer das Fußbad benutzenden Person gegeben ist, ohne dass zu diesem Zweck die in die Wanne eingesetzten Füße be- und entlastet oder angehoben oder abgesenkt werden müssen.

Diese Aufgabe wird durch ein Fußbad der eingangs genannten, gattungsgemäßen Art gelöst, bei dem die Drehachsen von zumindest einigen Massagerollen exzentrisch angeordnet sind, so dass sich jeweils der obere Abschluß dieser Rollen bei einer Drehung in unterschiedlichen Höhen bezogen auf die Oberfläche der Fußauflage befindet.

Bei dem erfindungsgemäßen Fußbad sind bei der Einlage zum Einlegen in die Wanne die Drehachsen von zumindest einigen in die Fußauflage integrierten Massagerollen exzentrisch bezogen auf die jeweilige Massagerolle angeordnet oder gelagert. Dies hat zur Folge, dass sich bei einer Drehung einer solchen Massagerolle der obere Abschluß der Massagerolle entsprechend der Exzentrizität der Lagerung in jeweils unterschiedlicher Höhe zum oberen Abschluß der Fußauflage befindet. Durch diese Bewegung der Massagerolle wird bei ihrer Drehung der auf die Fußsohle wirkende Massagedruck je nach Stellung der Massagerolle erhöht bzw. erniedrigt, welches genau derjenigen Massagebewegung entspricht, die beim vorbekannten Stand der Technik dadurch erreicht wird, dass eine ein Fußbad nutzende Person die Füße be- oder entlastet. Beim Gegenstand der Erfindung brauchen die Füße jedoch nicht be- oder entlastet zu werden, sondern lediglich in horizontaler Richtung bewegt werden, wodurch die Massagerollen gedreht werden und die exzentrisch gelagerten den entsprechend ihrer Exzentrizität vorgesehenen Hub auf die Fußsohle ausüben. In einer zweckmäßigen Weiterbildung ist vorgesehen, dass sämtliche Massagerollen der Fußauflage exzentrisch gelagert sind.

In einer Ausgestaltung der Erfindung sind an den exzentrisch gelagerten Massagerollen zwei einander gegenüberliegend angeordnete angeformte Steckachsen vorgesehen, die in jeweils einer Steckachsenaufnahme der Fußauflage gelagert sind. Damit eine solche Massagerolle mit einfachen Mitteln in die Fußauflage eingesetzt und auch gegebenenfalls ausgetauscht werden kann, ist in einem Ausführungsbeispiel vorgesehen, daß eine der beiden einer Massagerolle zugeordneten Steckachsenaufnahmen verschließbar ist, wobei als Verschluß ein bügelförmig ausgebildeter Schnapphaken dienen kann.

Nachfolgend ist die Erfindung anhand eines Ausführungsbeispieles unter Bezugnahme auf die beigefügten Figuren beschrieben. Es zeigen:
- Fig. 1: eine Draufsicht auf einen Ausschnitt einer Einlage zum Einlegen in die Wanne eines Fußbades,
- Fig. 2: eine vergrößerte Schnittdarstellung durch eine Massagerolle der Einlage der Figur 1 entlang der Linie A-B und
- Fig. 3: einen Schnitt entsprechend Figur 2 entlang der Linie C-D der Figur 1.

Eine Einlage 1 für ein nicht näher dargestelltes Fußbad ist U-förmig ausgebildet und umfaßt zwei durch einen Bügelabschnitt 2 miteinander verbundene Fußauflagen 3. Die Fußauflagen 3, von denen in Figur 1 eine Fußauflage 3 der Einlage 1 dargestellt ist, dienen zum Aufsetzen jeweils eines Fußes einer das Fußbad nutzenden Person. Die Fußauflage 3 ist ausgebildet als plattenartiges Trägerelement, das sich über einen umlaufenden Rand am Boden der Wanne des Fußbades abstützt. Die Oberseite der Fußauflage 3 befindet sich somit in einem Abstand zum Boden der Wanne. In die Fußauflage 3 sind mehrere Durchbrechungen D eingebracht, um eine Flüssigkeitszirkulation innerhalb der Wanne zu begünstigen.

Die Fußauflage 3 weist eine Vielzahl von einzelnen Massagerollen M auf, die drehbar in der Fußauflage 3 gelagert sind. Der Übersicht halber sind in Figur 1 lediglich einige Massagerollen M gekennzeichnet. Die Massagerollen M sind, wie aus der Schnittdarstellung der Figur 2 ersichtlich, exzentrisch in der Fußauflage 3 gelagert. Bei dem in den Figuren dargestellten Ausführungsbeispiel ist die exzentrische Lagerung der Massagerollen dadurch realisiert, daß jede Massagerolle M zwei einander bezüglich der Mittellängsebene 4 gegenüberliegende Steckachsen 4, 5 aufweist, die beispielsweise an dem Rollenkörper 7 einer Massagerolle M angeformt sein können. Die durch die Steckachsen 5, 6 gebildete Drehachse ist in Figur 2 mit dem Bezugszeichen 8 gekennzeichnet. Bei dem in den Figuren dargestellten Ausführungsbeispiel ist die Drehachse parallel zum Wannenboden und somit horizontal verlaufend angeordnet. Dadurch wird erreicht, daß die zum massieren wirksame Oberfläche der Massagerollen bei ihrer Drehung insgesamt eine Auf und Ab-Bewegung ausübt.

Die Steckachsen 5, 6 der Massagerolle M greifen jeweils in eine Steckachsenaufnahme 9, 10 der Fußauflage 3 ein und sind darin drehbar gehalten. Die Steckachsenaufnahme 9 ist als Buchse ausgebildet, in die die Steckachse 6 eingesetzt werden kann. Die Steckachsenaufnahme 10 ist im Gegensatz zur Steckachsenaufnahme 9 verschließbar, so daß eine Massagerolle M von oben in eine aus den Steckachsenaufnahmen 9, 10 gebildete Massagerollenhalterung eingesetzt werden kann. Zur Verschließbarkeit der Steckachsenaufnahme 10 dient ein Schnapphaken 11, der die in die Steckachsenaufnahme 10 eingesetzte Steckachse 5 teilweise umgreift. Der Schnapphaken 11 ist rastend an der Fußauflage 3 festlegbar, so daß in der geschlossenen Stellung des Schnapphakens 11 die Massagerolle M sicher in einer Massagerollenaufnahme fixiert ist. Teil einer solchen Massagerollenaufnahme ist ebenfalls ein den Rollenkörper 7 einer Massagerolle M unterseitig umschließender Bügel 12, der insbesondere dazu dient, daß bei einer Belastung der Einlage 1 eine freie Drehbarkeit der Massagerolle M nicht dadurch beeinträchtigt ist, daß diese an den Boden der Wanne gedrückt werden.

Eine Massagerollenhalterung ist, wie aus Figur 3 ersichtlich, zur Unterseite der Fußauflage 3 hin geöffnet, so daß durch jede Massagerollenaufnahme ebenfalls Durchbrüche gebildet sind. Die exzentrische Drehung der Massagerollen M innerhalb des Bades begünstigt ebenfalls eine Zirkulation des Bades.

Aus den Figuren 2 und 3 wird ferner deutlich, daß bei einer Drehung der dargestellten Massagerolle der Abstand des oberen Abschlusses des Rollenkörpers 7 von der Oberseite der Fußauflage 3 sich infolge der exzentrischen Anordnung der Drehachse ändert. Somit wird eine Änderung des Massagedruckes einer Massagerolle allein dadurch bewirkt, daß der Fuß einer das Fußbad nutzenden Person in horizontaler Richtung bewegt wird.

### Bezugszeichenliste

- 1: Einlage
- 2: Bügelabschnitt
- 3: Fußauflage
- 4: Mittellängsebene
- 5: Steckachse
- 6: Steckachse
- 7: Rollenkörper
- 8: Drehachse
- 9: Steckachsenaufnahme
- 10: Steckachsenaufnahme
- 11: Schnapphaken
- 12: Bügel

- D: Durchbrechung
- M: Massagerolle

## Patentansprüche

1. Fußbad umfassend eine Wanne und eine in der Wanne befindliche Einlage mit zumindest einer sich bodenseitig abstützenden Fußauflage (3), auf dessen Oberseite die Füße einer das Fußbad nutzenden Person aufsetzbar und in einem Abstand zum Boden der Wanne des Fußbades gehalten sind, wobei in der Fußauflage (3) eine Vielzahl einzelner Massagerollen (M), die von der Oberfläche der Fußauflage (3) abragen und über die Fläche der Fußauflage (3) verteilt sind, gelagert sind, **dadurch gekennzeichnet, dass** die Massagerollen einen Kugelförmigen Habitus haben, wobei die Drehachsen (4) von zumindest einigen Massagerollen (M) exzentrisch angeordnet sind, so dass sich jeweils der obere Abschluß dieser Rollen (M) bei einer Drehung in unterschiedlichen Höhen bezogen auf die Oberfläche der Fußauflage (3) befindet.

2. Fußbad nach Anspruch 1, **dadurch gekennzeichnet, dass** die Drehachsen (4) aller Massagerollen (M) exzentrisch angeordnet sind, so dass sich jeweils der obere Abschluß dieser Rollen (M) bei einer Drehung in unterschiedlichen Höhen bezogen auf die Oberfläche der Fußauflage (3) befindet.

3. Fußbad nach Anspruch 1 oder 2, **dadurch gekennzeichnet, dass** jede exzentrisch gelagerte Massagerolle (M) über zwei gegenüberliegend angeordnete, angeformte, die Drehachse (4) der Rolle (M) definierende Steckachsen (5, 6) verfügt, die in der Fußauflage (3) zugeordneten Steckachsenaufnahmen (9, 10) gelagert sind.

4. Fußbad nach Anspruch 3, **dadurch gekennzeichnet, dass** einer der beiden einer Massagerolle (M) zugeordneten Steckachsenaufnahmen (10) der Fußauflage (3) verschließbar ist.

5. Fußbad nach Anspruch 4, **dadurch gekennzeichnet, dass** zur Verschließbarkeit einer Steckachsenaufnahme (10) die Fußauflage (3) einen Schnapphaken (11) umfaßt, der im geschlossenen Zustand der Steckachsenaufnahme (10) die in diese Steckachsenaufnahme (10) eingesetzte Steckachse (5) teilweise umgreift und verrastet in seinen Geschlossenstellung fixiert ist.

## Claims

1. Footbath comprising a tub and an insert which is situated in the tub, having at least one foot support (3) supported on the base side, upon the upper side of which foot support the feet of a person using the footbath can be placed and are held at a spacing from the base of the tub of the footbath, a multiplicity of individual massage rollers (M), which project from the surface of the foot support (3) and are distributed over the surface area of the foot support (3), being mounted in the foot support (3), **characterised in that** the massage rollers have a spherical appearance, the axes of rotation (4) of at least some of the massage rollers (M) being disposed eccentrically, so that the upper edge of these rollers (M) is situated respectively at different heights relative to the surface of the foot support (3) during a rotation.

2. Footbath according to claim 1, **characterised in that** the axes of rotation (4) of all the massage rollers (M) are disposed eccentrically, so that the upper edge of these rollers (M) is situated respectively at different heights relative to the surface of the foot support (3) during a rotation.

3. Foot bath according to claim 1 or 2, **characterised in that** each eccentrically mounted massage roller (M) has two floating axles (5, 6) which are disposed oppositely situated, are moulded on and define the axis of rotation (4) of the roller (M), which floating axles are mounted in floating axle receiving means (9, 10) associated with the foot support (3).

4. Footbath according to claim 3, **characterised in that** one of the two floating axle receiving means (10) of the foot support (3) which are associated with a massage roller (M) can be locked.

5. Footbath according to claim 4, **characterised in that,** for lockability of a floating axle receiving means (10), the foot support (3) comprises a snap-in hook (11) which, in the closed state of the floating axle receiving means (10), partially encompasses the floating axle (5) which is inserted in this floating axle receiving means (10) and is fixed locked in its closed position.

## Revendications

1. Bain de pieds comprenant une cuvette et un inlay se trouvant dans la cuvette muni d'au moins un support de pieds (3) s'appuyant côté fond, sur la face supérieure duquel on pourra placer les pieds d'une personne utilisant le bain de pieds et qui seront maintenus à distance du fond de la cuvette du bain de pieds, sachant que dans le support de pieds (3) sont logés une multitude de rouleaux de massage (M) qui dépassent de la surface du support de pieds (3) et qui sont répartis sur toute la surface du support de pieds (3) **caractérisé en ce que** les rouleaux de massage ont un habitus en forme de boule, sachant que les axes de rotation (4) d'au moins quelques rouleaux de massage (M) sont excentrés, de sorte que l'extrémité supérieure de ces rouleaux (M) se trouve, lors d'une rotation, à une hauteur différente par rapport à la surface du support de pieds (3).

2. Bain de pieds selon la revendication 1 **caractérisé en ce que** les axes de rotation (4) de tous les rouleaux de massage (M) sont excentrés de sorte que chaque extrémité supérieure de ces rouleaux (M) se trouve, lors d'une rotation, à une hauteur différente par rapport à la surface du support de pieds (3).

3. Bain de pieds selon la revendication 1 ou 2 **caractérisé en ce que** chaque rouleau de massage (M) maintenu de manière excentrique dispose de deux demi-arbres (5, 6) moulés, disposés l'un à l'opposé de l'autre, définissant l'axe de rotation (4) du rouleau (M) lesquels sont maintenus dans le support de pieds (3) dans les paliers (9, 10) de demi-arbre correspondants.

4. Bain de pieds selon la revendication 3 **caractérisé en ce que** l'un des deux paliers (10) de demi-arbre affectés à un rouleau de massage (M) se trouvant sur le support de pieds (3) est verrouillable.

5. Bain de pieds selon la revendication 4, **caractérisé en ce que** le support de pieds (3) comprend, afin de verrouiller un palier (10) de demi-arbre, un crochet (11) qui, lorsque le palier (10) de demi-arbre est fermé, entoure partiellement le demi-arbre (5) engagé dans ce palier (10) de demi-arbre et qu'il est maintenu par enclenchement dans sa position fermée.
